# EUROPÄISCHE PATENTSCHRIFT

(11) **EP 0 749 392 B1**
(45) Veröffentlichungstag und Bekanntmachung des Hinweises auf die Patenterteilung: **10.06.1998**
(21) Anmeldenummer: 95912173.2
(22) Anmeldetag: 01.03.1995
(51) Int. Cl.: B65D 77/30

(54) **VERPACKUNGSBEUTEL FÜR SCHÜTTFÄHIGE PRODUKTE**
PACKAGING BAG FOR POURABLE PRODUCTS
SACHET D'EMBALLAGE POUR PRODUITS COULANTS

(30) Priorität: 08.03.1994 DE 4407581
(43) Veröffentlichungstag der Anmeldung: 27.12.1996
(73) Patentinhaber: Henkel Kommanditgesellschaft auf Aktien, 40191 Düsseldorf (DE)
(72) Erfinder: BARTHEL, Wolfgang, D-40589 Düsseldorf (DE); KÜNZEL, Werner, D-40764 Langenfeld (DE); DRÖSSLER, Hubert, D-40699 Erkrath (DE); SCHMITT, Monika, D-40229 Düsseldorf (DE); MEYER, Klaus, D-41470 Neuss (DE)
(86) Internationale Anmeldenummer: EP9500735
(87) Internationale Veröffentlichungsnummer: WO9524346

(56) Entgegenhaltungen:
- DE-A- 3 344 877
- DE-U- 8 907 723
- DE-U- 9 216 187
- FR-A- 2 349 507
- US-A- 4 066 167

## Beschreibung

Die Erfindung betrifft einen Verpackungsbeutel für schüttfähige Produkte aus einem stabilen Packstoff, insbesondere aus einem papierhaltigen Zuschnitt, wobei das obere Beutelende im gefüllten Zustand wenigstens einmal um eine Umschlagkante umgeschlagen, unter Bildung eines mehrlagigen Randbereiches am unterhalb der Umschlagkante befindlichen Beutelbereich befestigt und im mehrlagigen Randbereich mit einer Abreißhilfe für den freien Endbereich des mehrlagigen Randbereiches versehen ist und wobei die Abreißhilfe von einer Perforationslinie gebildet ist.

Derartige Verpackungsbeutel sind bekannt und werden in verstärktem Maße für pulverförmige Wasch- und/oder Reinigungsmittel als Nachfüllbeutel verwendet, welche in ein Originalgebinde bzw. in einen Dauergebrauchsbehälter eingestellt oder umgeschüttet werden.

Da derartige Nachfüllbeutel als Verkaufsbeutel Anwendung finden und deshalb möglichst ohne Beschädigung gehandhabt werden sollen, werden relativ stabile Packstoffe verwendet (z. B. beschichtete oder unbeschichtete Papiere). Dies führt dazu, daß das Öffnen eines solchen Verpackungsbeutels durch Aufreißen von Hand nicht möglich ist, da in der Regel die Beutel mit Seitenfalten ausgestaltet sind, die im oberen Beutelbereich zusammengefaltet sind, wodurch sich eine vierlagige bzw. achtlagige Materialüberdeckung ergibt. Zusätzlich ist das obere Beutelende wenigstens einmal oder auch mehrmals umgefaltet und versiegelt bzw. verklebt und ergibt dadurch ebenfalls einen stabilen Abschluß, der nicht von Hand geöffnet werden kann.

Zum Öffnen eines solchen Nachfüllbeutels ist es deshalb bisher erforderlich, ein Hilfsinstrument, wie eine Schere oder dergleichen, zu verwenden. Dabei ist zur Erleichterung der Öffnung üblicherweise am oberen Beutelende eine mit einem Scherensymbol und einer gestrichelten Linie drucktechnisch hervorgehobene Öffnungslinie vorgesehen, entlang derer der Verpackungsbeutel über der gesamten Breite vom Anwender zwecks Öffnung aufgeschnitten wird, so daß der volle Beutelquerschnitt zur Produktentnahme mittels eines Meßbechers zur Verfügung steht.

Gattungsgemäße Verpackungsbeutel in stabilerer Ausführung werden auch als Behälter für Getränke oder dergleichen verwendet, wobei zwecks Öffnung und Ausklappen einer Ausschütttülle der obere Randbereich des Beutels ebenfalls mit einer Schere oder einem Messer bereichsweise eingeritzt werden muß, was die Handhabung ebenfalls umständlich macht bzw. erschwert.

Ein Verpackungsbeutel der eingangs genannten Art ist aus der DE-U-92 16 187 bekannt. Sein oberes Ende ist an den Seiten eingezwickt, gefaltet und verschweißt. Über den auf diese Weise entstandenen Überstand ist ein U-förmig gefalteter Reiter aus Karton gestülpt, der an beiden Schenkeln je eine aufreißbare Schwächungslinie aufweist, die von einer Perforationslinie gebildet wird. Dieser Reiter bildet eine Abreißhilfe für das obere Beutelende. Zum Öffnen des Beutels wird der obere Teil des Aufreißstreifens abgerissen, so daß der Beutel entfaltet und geöffnet werden kann. An den Innenseiten des bekannten Beutels ist allerdings kein Versiegelungsstreifen angebracht, so daß der Beutel nach dem Entfernen des Aufreißstreifens vollständig geöffnet ist.

Der Erfindung liegt die Aufgabe zugrunde, einen Verpackungsbeutel der eingangs genannten Art zu entwickeln, der als Nachfüllbeutel für pulverförmige Wasch- und Reinigungsmittel eingesetzt werden soll und daher einen zusätzlichen Beutelverschluß hat und der auf einfache und leicht handhabbare Weise ohne zusätzliche Hilfsmittel zu öffnen ist, wobei eine Beschädigung von Beutelbereichen vermieden werden soll, die in Öffnungsposition mit dem Produkt in Kontakt stehen.

Diese Aufgabe wird erfindungsgemäß dadurch gelöst, daß das obere Beutelende im gefüllten Zustand innenliegend mit einem unterhalb der Umschlagkante angeordneten Versiegelungsstreifen versiegelt ist, der durch Auseinanderziehen zu öffnen ist, und daß die Abreißhilfe im Bereich oberhalb des Versiegelungsstreifens angeordnet ist.

Mit der erfindungsgemäßen Ausgestaltung des Verpackungsbeutels ist es auf einfache und leicht handhabbare Weise ohne zusätzliche Hilfsmittel, wie Scheren oder dergleichen, möglich, den Verpackungsbeutel durch wenigstens teilweises Abreißen des mehrlagigen Randbereiches in definierter Weise zu öffnen, ohne daß dabei der Verpackungsbeutel in den übrigen Bereichen beschädigt wird. Es ist auf einfache Weise möglich, den mehrlagigen Randbereich abzureißen und anschließend durch Auseinanderziehen der dann vorhandenen Laschen den Versiegelungsstreifen zu öffnen und das Produkt zu entnehmen.

Vorzugsweise erstreckt sich die Abreißhilfe im wesentlichen über der gesamten Breite des Randbereiches, um den mehrlagigen Randbereich vollständig abreißen zu können.

Wenn der Randbereich mindestens vierlagig ausgebildet ist, wobei er in den Randkanten mit eingefalteten Seitenlaschen auch achtlagig sein kann, wird ein einwandfreies Abreißen des freien Endbereiches gewährleistet, wenn die Perforationslinie den mehrlagigen Randbereich vollständig durchdringt.

Wenn es von Vorteil ist, daß der obere Öffnungsrand des geöffneten Verpackungsbeutels geradlinig ausgebildet ist, ist vorgesehen, daß die Perforationslinie ebenfalls geradlinig ausgebildet ist.

Vorteilhafter ist es jedoch noch, um das Öffnen und das Aufreißen des Versiegelungsstreifens zu erleichtern, daß die Perforationslinie ausgehend von den Randkanten zunächst jeweils geradlinig und dann zur Mitte hin bogenförmig nach oben ausgebildet ist. Wird bei dieser Ausführungsform der mehrlagige Randbereich entlang der Perforationslinie abgerissen, so bilden sich an der Beutelvorderseite und an der Beutelrückseite mittig halbmondartige Laschen, die als Griffelemente das Auseinanderziehen zum Öffnen des Versiegelungsstreifens wesentlich erleichtern.

In einer weiteren Ausgestaltung der Erfindung verläuft die Perforationslinie ausgehend von den Randkanten schräg nach oben in Richtung auf die Umschlagkante hin.

Die Handhabung kann noch deutlich dadurch verbessert werden, daß die Perforationslinie wenigstens am Ende in einen keilförmigen Einschnitt einer Randkante mündet.

Ausführungsbeispiele der Erfindung sind nachstehend anhand der Zeichnungen näher erläutert. Diese zeigen jeweils in perspektivischer Darstellung den oberen Bereich eines Verpackungsbeutels in:
- Figur 1: nach dem Befüllen und Versiegeln,
- Figur 2: beim Umfalten des oberen Randbereiches,
- Fig. 3: in geschlossener Position mit Abreißhilfe,
- Fig. 4: während des Öffnungsvorganges durch Abreißen des freien Endbereiches,
- Fig. 5: einer anderen Ausführungsform mit einer anders gegestalteten Abreißhilfe in geschlossener Position,
- Fig. 6: in der Ausgestaltung nach Fig. 5 nach dem Abreißen des freien Endbereiches beim weiteren Öffnungsvorgang und
- Fig. 7: eine weitere Ausführungsform mt einer anders gestalteten Abreißhilfe in geschlossener Position.

Von einem erfindungsgemäßen Verpackungsbeutel für schüttfähige Güter, der insbesondere als Nachfüllbeutel für pulverförmige Wasch- und/oder Reinigungsmittel ausgebildet ist, ist in den Zeichnungen nur das obere Beutelende dargestellt, welches allgemein mit 1 bezeichnet ist. Der Verpackungsbeutel besteht vorzugsweise aus einem Zuschnitt aus beschichtetem oder unbeschichtetem Papier bzw. einem anderen geeignet stabilen Packstoff, um den Verpackungsbeutel als Transportbeutel für das eingefüllte Wasch- oder Reinigungsmittel benutzen zu können.

Das obere Beutelende 1 des Verpackungsbeutels, welches einstückig und einteilig mit einem mit 2 bezeichneten, nur teilweise angedeuteten Rumpf des Verpackungsbeutels ausgeführt ist, wird nach vollständiger Befüllung des Verpackungsbeutels auf bekannte Weise zusammengelegt, beispielsweise durch V-förmiges Einfalten von nicht näher dargestellten Seitenlaschen, so daß auf diese Weise eine laschenförmige flache Anordnung des oberen Beutelendes 1 entsteht, wie diese in Fig. 1 dargestellt ist.

Das obere Beutelende 1 wird auf seiner Innenseite umlaufend mit einem Versiegelungsstreifen versiegelt, der in der Zeichnung mit 3 angedeutet ist. Durch diesen Versiegelungsstreifen 3 ist der Beutel bereits dicht verschlossen. Um jedoch einen sicheren und tragfesten Verschluß zu gewährleisten, wird das Beutelende 1, wie dies Fig. 2 zeigt, anschließend in der Abfüllinie wenigstens einmal um eine oberhalb der Versiegelungslinie 3 angeordnete Umschlagkante 4 umgeschlagen und dann unter Bildung eines mehrlagigen Randbereiches 5 am unterhalb der Umschlagkante 4 befindlichen Beutelbereich, vorzugsweise vollflächig, festgeklebt. In diesem Fertigungsstadium steht dann ein herkömmlicher bekannter Verpackungsbeutel zur Verfügung, der sich jedoch nur mit einem Hilfsmittel, z.B. einer Schere, öffnen läßt, indem der mehrlagige Randbereich 5 über der gesamten Breite oberhalb des Versiegelungsstreifens 3 abgetrennt wird.

Erfindungsgemäß ist nun vorgesehen, daß das obere Beutelende 1 im mehrlagigen Randbereich 5 oberhalb des Versiegelungsstreifens 3 mit einer sich im wesentlichen über der gesamten Breite erstreckenden, als Abreißhilfe dienenden Perforationslinie 6 versehen ist. Dabei ist diese Perforationslinie 6 im Ausführungsbeispiel nach Fig. 3 und 4 geradlinig und parallel zum Versiegelungsstreifen 3 angeordnet und mündet vorzugsweise beidseitig jeweils in einen keilförmigen Einschnitt 7.

Wie erkennbar, ist der mehrlagige Randbereich 5 des oberen Beutelendes 1 durch die Perforationslinie 6 unterteilt, wobei der freie Endbereich des mehrlagigen Randbereiches 5 mit 8 bezeichnet ist.

Die Anordnung der Perforationslinie 6 und damit die Größe des freien Endbereiches 8 ist so gewählt, daß beim Tragen des Verpackungsbeutels der Benutzer nicht versehentlich den Verpackungsbeutel nur am freien Endbereich 8 ergreift und dann ungewünscht dieser freie Endbereich 8 entlang der Perforationslinie 6 abreißt. Vielmehr ist der freie Endbereich 8 so schmal, daß er sich entlang der Perforationslinie 6 nur vom restlichen Beutel abtrennen läßt, wenn der freie Endbereich 8 gezielt vom Anwender ergriffen wird.

Wie am besten aus Fig. 4 hervorgeht, wird zum Öffnen des Verpackungsbeutels der freie Endbereich 8 auf einfache Weise von Hand entlang der Perforationslinie 6 abgetrennt, wobei der keilförmige Einschnitt 7 die Handhabung noch zusätzlich erleichtert. Wenn der freie Endbereich 8 vollständig abgetrennt ist, öffnet sich, wie dies in Fig. 4 dargestellt ist, das obere Beutelende 1 und läßt sich nach Abtrennung des gesamten freien Randbereiches 8 vollständig öffnen, indem die Vorder- und Rückseite des oberen Beutelendes 1 in Richtung der Pfeile 9 auseinandergezogen werden, so daß sich der Versiegelungsstreifen 3 delaminiert und sich trennt. Der Verpackungsbeutel ist dann auf dem gesamten Querschnitt geöffnet und das Produkt kann dann auf einfache Weise entnommen werden.

Grundsätzlich ist es auch möglich, was nicht zeichnerisch dargestellt ist, daß bei Verpackungsbeuteln, die als Verpackung für Getränke oder dergl. Verwendung finden, sich die Perforationslinie 6 nur teilweise über der Breite des oberen Beutelendes 1 erstreckt, um den freien Endbereich 8 nur so weit abtrennen zu können, daß an einer Seite ein Zugang zu einer eingefalteten Seitenlasche möglich ist, die dann auf einfache Weise zur Bildung einer Ausgießtülle ausgefaltet werden kann.

In Fig. 5 und 6 ist eine modifizierte Ausführungsform eines Verpackungsbeutels dargestellt, die sich dadurch unterscheidet, daß die Perforationslinie 6 nicht vollständig geradlinig ausgebildet ist, sondern, ausgehend von den Randkanten, zunächst jeweils geradlinig und dann zur Mitte hin bogenförmig nach oben ausgebildet ist, wobei die bogenförmigen Bereiche mit 6a bezeichnet sind.

Wird nun, wie dies Fig. 6 zeigt, der freie Endbereich 8 entlang der Perforationslinie 6 abgerissen, bilden sich aufgrund der bogenförmigen Gestaltung (6a) an der Vorder- und Rückseite mittig halbmondartige Laschen 10, die als Griffelemente das Auseinanderziehen in Richtung der Pfeile 9 wesentlich erleichtern.

Wenn dies das zu verpackende Produkt erlaubt, kann zur Erleichterung der Handhabung auch noch vorgesehen sein, daß der Versiegelungsstreifen 3 sich nicht vollständig über der gesamten Beutelbreite erstreckt, sondern unterbrochen ist, wie dies in den Fig. 5 und 6 dargestellt ist.

Da der mehrlagige Randbereich 5 wenigstens vierlagig aber in den Randkanten mit eingefalteten Seitenlaschen auch achtlagig ausgebildet ist, ist, um ein einwandfreies Abreißen des freien Endbereiches 8 zu gewährleisten, vorgesehen, daß die Perforationslinie 6 den mehrlagigen Randbereich, d.h. sämtliche Schichten vollständig durchdringt. Diese Perforationslinie 6 wird vorzugsweise erst dann eingebracht, wenn das obere Beutelende umgeschlagen worden ist, wobei dies in einem Schritt mit dem Verkleben erfolgen kann.

Grundsätzlich wäre es aber auch möglich, die Perforationslinie 6 auch schon vor der Befüllung des Verpackungsbeutels anzubringen und dergl. mehr.

In Fig. 7 ist eine weitere Modifikation dargestellt, wobei diese Ausgestaltung grundsätzlich derjenigen nach Fig. 5 und 6 entspricht. In Abwandlung ist jedoch die Perforationslinie 6 vollständig logenförmig zwischen den Einschnitten 7 gestaltet.

## Patentansprüche

1. Verpackungsbeutel für schüttfähige Produkte aus einem stabilen Packstoff, insbesondere aus einem papierhaltigen Zuschnitt, wobei das obere Beutelende (1) im gefüllten Zustand wenigstens einmal um eine Umschlagkante (4) umgeschlagen, unter Bildung eines mehrlagigen Randbereiches (5) am unterhalb der Umschlagkante (4) befindlichen Beutelbereich befestigt und im mehrlagigen Randbereich (5) mit einer Abreißhilfe (6) für den freien Endbereich (8) des mehrlagigen Randbereiches (5) versehen ist und wobei die Abreißhilfe von einer Perforationslinie (6) gebildet ist,
**dadurch gekennzeichnet,**
daß das obere Beutelende (1) im gefüllten Zustand innenliegend mit einem unterhalb der Umschlagkante (4) angeordneten Versiegelungsstreifen (3) versiegelt ist, der durch Auseinanderziehen zu öffnen ist, und daß die Abreißhilfe (6) im Bereich oberhalb des Versiegelungsstreifens (3) angeordnet ist.

2. Verpackungsbeutel nach Anspruch 1,
**dadurch gekennzeichnet**,
daß sich die Abreißhilfe (6) im wesentlichen über der gesamten Breite des Randbereiches (5) erstreckt.

3. Verpackungsbeutel nach einem der vorhergehenden Ansprüche,
**dadurch gekennzeichnet,**
daß die Perforationslinie (6) den mehrlagigen Randbereich (5) vollständig durchdringt.

4. Verpackungsbeutel nach einem der vorhergehenden Ansprüche,
**dadurch gekennzeichnet,**
daß die Perforationslinie (6) geradlinig ausgebildet ist.

5. Verpackungsbeutel nach einem der Ansprüche 1 bis 3,
**dadurch gekennzeichnet,**
daß die Perforationslinie (6) ausgehend von den Randkanten zunächst jeweils geradlinig und dann zur Mitte hin bogenförmig (6a) nach oben ausgebildet ist.

6. Verpackungsbeutel nach einem der Ansprüche 1 bis 3,
**dadurch gekennzeichnet**,
daß die Perforationslinie (6) ausgehend von den Randkanten schräg nach oben in Richtung auf die Umschlagkante (4) hin verläuft.

7. Verpackungsbeutel nach einem der Ansprüche 1 bis 6,
**dadurch gekennzeichnet,**
daß die Perforationslinie (6) wenigstens am Ende in einen keilförmigen Einschnitt (7) einer Randkante mündet.

## Claims

1. A bag-like pack for pourable products consisting of a stable packaging material, more particularly in the form of a paper-containing blank, the upper end (1) of the bag after filling being folded at least once around a folding edge (4), being fixed to the bag below the folding edge (4) to form a multilayer margin (5) and being provided in the multilayer margin (5) with a tearing aid (6) for the free end (8) of the multilayer margin (5) and the tearing aid being formed by a perforation line (6), characterized in that, in the filled state, the upper end (1) of the bag is internally sealed with a sealing strip (3) which is located below the folding edge (4) and which can be opened by pulling apart and in that the tearing aid (6) is located above the sealing strip (3).

2. A bag-like pack as claimed in claim 1, characterized in that the tearing aid (6) extends over substantially the entire width of the margin (5).

3. A bag-like pack as claimed in any of the preceding claims, characterized in that the perforation line (6) completely penetrates the margin (5).

4. A bag-like pack as claimed in any of the preceding claims, characterized in that the perforation line (6) is straight.

5. A bag-like pack as claimed in any of claims 1 to 3, characterized in that, starting from the edges of the margin, the perforation line is initially straight and then curves upwards in an arc (6a) towards the middle.

6. A bag-like pack as claimed in any of claims 1 to 3, characterized in that, starting from the edges of the margin, the perforation line (6) extends obliquely upwards towards the folding edge (4).

7. A bag-like pack as claimed in any of claims 1 to 6, characterized in that, at one end at least, the perforation line (6) opens into a V-shaped cut (7) in one edge of the margin.

## Revendications

1. Petit sac d'emballage pour produits coulants constitué en une matière d'emballage stable, en particulier en une pièce découpée en papier, dans lequel l'extrémité supérieure du sac (1) à l'état rempli est rabattue au moins une fois autour d'une arête de pliage (4), est fixée par formation d'une zone de bord (5) à plusieurs couches sur la zone du petit sac se trouvant en dessous de l'arête de pliage (4) et est munie dans la zone de bord (5) à plusieurs couches d'une aide au déchirage (6) pour la zone terminale libre (8) de la zone de bord (5) à plusieurs couches et l'aide au déchirage étant formée d'une ligne perforée (6),
caractérisé en ce que
• l'extrémité supérieure du sac (1) à l'état plein est scellée intérieurement avec une bande de scellement (3) disposée en dessous de l'arête de rabattement (4) qui doit être ouverte par séparation en tirant, et
• l'aide au déchirage (6) est disposée dans la zone au dessus de la bande de scellement (3).

2. Petit sac d'emballage selon la revendication 1,
caractérisé en ce que
l'aide au déchirage (6) s'étend essentiellement sur toute la largeur de la zone de bord (5).

3. Petit sac d'emballage selon une des revendications précédentes,
caractérisé en ce que
la ligne de perforation (6) traverse complètement la zone de bord à plusieurs couches (5).

4. Petit sac d'emballage selon une des revendications précédentes,
caractérisé en ce que
la ligne de perforation (6) est réalisée rectiligne.

5. Petit sac d'emballage selon une des revendications 1 à 3,
caractérisé en ce que
la ligne de perforation (6) est réalisée en partant des arêtes de bord d'abord respectivement rectiligne et ensuite au milieu en forme d'arc (6a) vers le haut.

6. Petit sac d'emballage selon une des revendications 1 à 3,
caractérisé en ce que
la ligne de perforation (6) en partant des arêtes de bord se développe de manière inclinée vers le haut dans la direction de l'arête de rabattement (4).

7. Petit sac d'emballage selon une des revendications 1 à 6,
caractérisé en ce que
la ligne de perforation (6) débouche au moins à l'extrémité dans une encoche en forme de coin (7) d'une arête de bord.
